# EUROPÄISCHE PATENTSCHRIFT

(11) **EP 3 875 158 B1**
(45) Veröffentlichungstag und Bekanntmachung des Hinweises auf die Patenterteilung: **04.09.2024**
(21) Anmeldenummer: 21160248.7
(22) Anmeldetag: 02.03.2021
(51) Int. Cl.: A63B 4/00, A63B 17/04, A63B 5/12

(54) **SPORTGERÄTESYSTEM UND VERSCHLUSSSYSTEM**
SPORTS EQUIPMENT SYSTEM AND CLOSURE SYSTEM
SYSTÈME D'APPAREIL DE SPORT ET SYSTÈME DE VERROUILLAGE

(30) Priorität: 03.03.2020 DE 202020101156 U
(43) Veröffentlichungstag der Anmeldung: 08.09.2021
(73) Patentinhaber: Eiden, Siegfried, 54526 Landscheid (DE); Mossal, Matthias, 54668 Ferschweiler (DE); Gessinger, Martin, 13156 Berlin (DE); Scheffler, Benjamin, 12623 Berlin (DE)
(72) Erfinder: Eiden, Siegfried, 54526 Landscheid (DE); Mossal, Matthias, 54668 Ferschweiler (DE); Gessinger, Martin, 13156 Berlin (DE); Scheffler, Benjamin, 12623 Berlin (DE)
(74) Vertreter: Ruckh, Rainer Gerhard

(56) Entgegenhaltungen:
- DE-A1- 102011 116 708
- DE-C1- 19 507 093
- DE-U1- 202016 002 301
- US-B2- 10 010 735

## Beschreibung

Die Erfindung betrifft ein Sportgerätesystem und ein Verschlusssystem.

Derartige Sportgerätesysteme können insbesondere für den Parcourssport im Indoor- und Outdoorbereich eingesetzt werden. Im einfachsten Fall weist das Sportgerätesystem zwei kastenförmige Standvorrichtungen auf, zwischen welchen ein Sportgerät befestigt ist. Das Sportgerät kann von einer Stange gebildet sein, an welcher Personen unterschiedliche Sportübungen durchführen können. Generell kann das Sportgerätesystem auch auf mehrere Standvorrichtungen erweitert sein, wobei jeweils zwischen zweien ein oder mehrere Sportgeräte befestigt werden können.

Ein derartiges Sportgerätesystem ist aus der DE 10 2011 116 708 A1 bekannt. Bei diesem Sportgerätesystem sind kastenartige Standvorrichtungen vorgesehen, wobei zwischen zwei Standvorrichtungen ein weitgehend starres Sportgerät wie ein Turnbalken befestigt werden kann. Das Sportgerät weist hierzu an seinen beiden Enden eine Befestigungseinheit auf.

Nachteilig hierbei ist, dass die Standvorrichtungen unveränderliche Baueinheiten ausbilden. Damit können die einzelnen Standvorrichtungen nicht an unterschiedliche Applikationen angepasst werden. Weiterhin ist nachteilig, dass die Standvorrichtungen aufgrund ihrer großen Bauform nur schwer in ihrer Position veränderbar sind. Zudem benötigen derartige Standvorrichtungen einen großen Platzbedarf bei der Lagerung in Lagerräumen.

Die DE 195 07 093 C1 betrifft ein Turngerätesystem als Kombination verschiedener Geräte, bei dem ein oder mehrere hockerartige Grundkästen und ein oder mehrere Rollbretter und ein oder mehrere Matten und ein oder mehrere Kastenverbindungseinrichtungen in maßlicher Abstimmung vorgesehen sind, die miteinander kombinierbar und verbindbar sind. Die hockerartigen Grundkästen sind übereinander verrutschsicher durch eine zapfenfreie Eckausbildung durch Eckholme und Eckummantelungen stapelbar. Die Rollbretter sind maßlich auf die Grundkästen so abgestimmt, dass diese durch ihre Eckausbildungen mit den Eckholmen auf den Rollbrettern auflagern und diese mit ihren Eckummantelungen rutschsicher umgreifen. Die Matten sind maßlich auf die Grundkästen und/oder die Rollbretter und/oder die Kastenverbindungseinrichtungen so abgestimmt, dass sie auf diesen durch Riemen mit Klettverschlüssen passgenau rutschsicher befestigbar sind. Die Kastenverbindungseinrichtungen weisen zum Verbinden von mehreren hockerartigen Grundkästen oder Rollbrettern zu einer Einheit auf ihren Unterseiten Fächer auf.

Die DE 10 2011 116 708 A1 betrifft ein Verfahren zum Herstellen einer Sportanordnung, umfassend zumindest zwei kastenartige Standvorrichtungen und ein zwischen den beiden Standvorrichtungen befestigtes, weitgehend starres Sportgerät, insbesondere ein Turnbalken, wobei an das Sportgerät an zwei einander gegenüberliegenden Enden jeweils eine Befestigungseinheit zum Befestigen des Sportgeräts an der Standvorrichtung angeschlossen ist, umfassend die folgenden Verfahrensschritte: Positionieren der beiden Standvorrichtungen in einer relativen Endposition zueinander, Anbringen des Sportgeräts an einer der Standvorrichtungen, Anbringen des Sportgeräts an der anderen der Standvorrichtungen, relatives Ausrichten zumindest eines der Befestigungseinheit dem gegenüber Sportgerät, Fixieren der Ausrichtung zumindest einer der Befestigungseinheiten gegenüber dem Sportgerät, nachdem die Standvorrichtungen in Ihrer Endposition relativ zueinander positioniert sind.

Die DE 20 2016 002 301 U1 betrifft ein zerlegbares Sitz-, Spiel- und Turnmöbel von rechteckiger Grundfläche für insbesondere Kinder mit zwei parallel senkrecht angeordneten, in der Grundform rechteckigen Möbelseiten mit identischer, vertikal und vertikal breitenversetzt formstabil stapelbarer Kontur, zwischen die zwei im Raster höhenverstellbare Sitzflächen verdrehsicher, wieder lösbar, im rechten Winkel und horizontal ausgerichtet, auf Abstand einen Schlitz ausbildend, derart form- und kraftschlüssig befestigt sind, dass die Stirnseiten der Sitzflächen in je zwei Ausnehmungen im oberen äußeren und in je eine Ausnehmung im oberen mittleren Bereich der Seiten ragen.

Der Erfindung liegt die Aufgabe zugrunde ein Sportgerätesystem der eingangs genannten Art bereitzustellen, welches bei geringem konstruktivem Aufwand eine hohe Funktionalität aufweist.

Zur Lösung dieser Aufgabe sind die Merkmale des Anspruchs 1 vorgesehen. Vorteilhafte Ausführungsformen und zweckmäßige Weiterbildungen der Erfindung sind in den abhängigen Ansprüchen beschrieben.

Die Erfindung betrifft ein Sportgerätesystem mit wenigstens zwei kastenartigen Standvorrichtungen und wenigstens einem zwischen zwei in Abstand zueinander angeordneten Standvorrichtungen befestigbaren Sportgerät. Jede Standvorrichtung besteht aus einer einen Bausatz bildenden, werkzeuglos montierbaren Vorrichtungskomponenten. Durch eine Auswahl von Vorrichtungskomponenten aus dem Bausatz ist die Größe und Geometrie einer Standvorrichtung als Vorrichtungskomponente plattenförmiger Wandelemente in unterschiedlichen Grö-βen und Verbindungselementen vorgebbar, welche zur Verbindung von Wandelementen ausgebildet sind. Als Sportgeräte sind Stangen vorgesehen, wobei die Stangen als Teleskopstangen ausgebildet sind. An wenigstens einem längsseitigen Ende einer Stange ist ein Teleskop-Mechanismus vorgesehen, dessen einziger Bewegungsfreiheitsgrad in Längsrichtung der Stange verläuft.

Das erfindungsgemäße Sportgerätesystem ist flexibel ausgebildet und kann somit zur Durchführung unterschiedlicher Sportübungen genutzt werden. Das erfindungsgemäße Sportgerätesystem kann insbesondere in Sportparcours sowohl im Indoor- und Outdoorbereich genutzt werden.

Das Funktionsprinzip des Sportgerätesystems ist derart, dass jeweils zwischen zwei Standvorrichtungen wenigstens ein Sportgerät befestigt wird, mit welchem ein Benutzer definierte Sportübungen durchführen kann. Durch eine Mehrfachanordnung von Standvorrichtungen mit dazwischen liegenden Sportgeräten kann ein Parcours gebildet werden, in welchem ein Benutzer mehrere, insbesondere unterschiedliche Sportübungen durchführen kann.

Ein wesentlicher Vorteil des erfindungsgemäßen Sportgerätesystem besteht darin, dass deren Standvorrichtungen aus werkzeuglos montierbaren Vorrichtungskomponenten bestehen. Damit können die Standvorrichtungen an geeigneten Positionen schnell und ohne Einsatz von Werkzeugen zusammengebaut werden. Damit stehen die Standvorrichtungen an den jeweils gewünschten Positionen zur Verfügung, sodass ein kraftaufwändiges Verschieben der gesamten Standvorrichtungen zum Einbringen in ihre Sollpositionen vermieden werden kann. Weiter vorteilhaft ist, dass die Standvorrichtungen ebenso schnell nach Gebrauch wieder zerlegt werden können, wobei die Vorrichtungskomponenten platzsparend in geeigneten Lagerräumen gelagert werden können.

Ein wesentlicher Aspekt der Erfindung besteht darin, dass die Vorrichtungskomponenten zur Ausbildung von Standvorrichtungen Bestandteil eines Bausatzes sind. Durch Auswahl geeigneter Vorrichtungskomponenten aus dem Bausatz können dann werkzeuglos Standvorrichtungen in unterschiedlichen Geometrien und Größen zusammengebaut werden. Damit ist eine einfache und flexible Anpassung an unterschiedliche Applikationen möglich.

Erfindungsgemäß sind als Vorrichtungskomponenten plattenförmige Wandelemente in unterschiedlichen Größen und Verbindungselemente, welche zur Verbindung von Wandelementen ausgebildet sind, vorgesehen.

Weiterhin sind als Vorrichtungskomponenten Bodenplatten in unterschiedlichen Größen vorgesehen.

Der Aufbau einer Standvorrichtung ist generell derart, dass auf einer Bodenplatte als Auflage auf einem Untergrund durch Verwendung unterschiedlicher Wandelemente unterschiedliche Aufbauten von Standvorrichtungen realisiert werden können. Die Verbindungen zwischen Wandelementen untereinander oder mit der Bodenplatte können durch die Verbindungselemente werkzeuglos einfach und schnell hergestellt und bei Bedarf wieder gelöst werden.

Im einfachsten Fall weist der Bausatz von Vorrichtungskomponenten nur einen Typ einer Bodenplatte und mehrere Wandelemente in unterschiedlichen Größen auf. In diesem Fall ist die Querschnittsfläche der Standvorrichtung durch die einheitliche Bodenplatte immer gleich und so kann durch Verwendung unterschiedlicher Anzahlen und Größen von Wandelementen die Höhe der Standvorrichtung variiert werden.

Eine vorteilhafte Erweiterung des Sportgerätesystems besteht darin, dass der Bausatz auch Bodenplatten in unterschiedlichen Formen und Größen aufweist. Damit können auch die Querschnittsflächen und auch die Geometrien der Standvorrichtung variiert werden.

Gemäß einer vorteilhaften Ausgestaltung bestehen die Wandelemente und die Bodenplatten aus Holz.

Prinzipiell können die Wandelemente zumindest teilweise auch aus anderen Werkstoffen wie zum Beispiel Kunststoff bestehen.

Die Verbindungselemente bestehen vorteilhaft aus metallischen Werkstoffen.

Gemäß einer vorteilhaften Ausführungsform bilden die Verbindungselemente Steckverbindungen aus.

Hierzu weisen Verbindungselemente Aufnahmen auf, in welche Segmente von Wandelementen einsteckbar sind.

Weiterhin weisen Verbindungselemente Laschen auf, die in Aufnahmen von Bodenplatten einsteckbar sind.

Dadurch wird eine besonders einfache Montage der Standvorrichtung ermöglicht. Die Steckverbindungen können ohne jegliche Hilfsmittel schnell hergestellt und wieder gelöst werden.

Im einfachsten Fall erfolgt bereits durch das Einstecken der Wandelemente in eine Aufnahme eines Verbindungselements, beziehungsweise durch Einstecken einer Lasche eines Verbindungselements in eine Aufnahme einer Bodenplatte eine hinreichende Lagefixierung und Befestigung der Wandelemente untereinander und mit der Bodenplatte.

Hierzu bilden die in die Aufnahmen mit den Segmenten von Wandelementen und einer Bodenplatte formschlüssige insbesondere reibschlüssige Verbindungen aus.

Erfindungsgemäß sind als Sportgeräte Stangen vorgesehen.

Diese Stangen bilden in sich steife, starre Einheiten aus, an welchen ein Benutzer unterschiedliche Sportübungen ausführen kann.

Dabei sind die Stangen als Teleskopstangen ausgebildet.

Zweckmäßig ist an jedem längsseitigen Ende einer Stange ein Teleskop-Mechanismus vorgesehen.

Damit kann bei vorgegebener Positionierung zweier Standvorrichtungen wenigstens ein Teleskop-Mechanismus an der Stange angefahren werden um die Stange zwischen die Standvorrichtung einzubringen. Durch Ausfahren des Teleskop-Mechanismus erfolgt die Fixierung der Stange an den Standvorrichtungen.

Wesentlich ist, dass die Stange die Teleskop-Mechanismen als einzigen Bewegungsfreiheitsgrad in Längsrichtung der Stange aufweist. Stellbewegungen quer zur Längsachse der Stange wie zum Beispiel durch Gelenke, die zum Auftreten großer Querkräfte und dadurch einer Instabilität der Stange führen, werden somit vermieden.

Besonders vorteilhaft sind an den Standvorrichtungen Aufnahmeschienen zur Lagerung der Sportgeräte vorgesehen.

Weiter vorteilhaft sind die Aufnahmeschienen in unterschiedlichen Orientierungen an den Standvorrichtungen anbringbar.

In einfachsten Fall verläuft eine Aufnahmeschiene in horizontaler Richtung der Standvorrichtung, sodass die Positionierung der Stange immer in derselben Höhe an der Aufnahmeschiene erfolgt.

Jedoch kann die Aufnahmeschiene in einem Neigungswinkel zur Horizontalen verlaufen. Je nachdem, in welchem Aufnahmesegment die Stange an der Aufnahmeschiene fixiert wird, erfolgt dann eine Höhenverstellung der Stange.

Das Sportgerätesystem umfasst weiterhin ein Verschlusssystem mit einer Stange und zwei Aufnahmeschienen, wobei an den längsseitigen Enden der Stange jeweils ein Kopfteil vorgesehen ist, welches zur Fixierung an einer Aufnahmeschiene ausgebildet ist. Ein Kopfteil weist einen Teleskop-Mechanismus mit einem in einer Buchse stufenlos verstellbaren Teleskopelement auf.

Mit dem Teleskop-Mechanismus kann die Länge der Stange exakt auf den Abstand zwischen zwei Aufnahmeschienen eingestellt werden.

Vorteilhaft ist der Teleskop-Mechanismus nur in einem der Kopfteile der Stange vorgesehen, da dies für eine Längenanpassung der Stange ausreichend ist. Vorteilhaft ist dann ein zweites Kopfteil fest mit einem Stangenkörper der Stange verbunden.

Besonders vorteilhaft weist das Teleskopelement einen spielarm in der Buchse geführten Grundkörper auf. Dabei ist der Grundkörper in axialer Richtung in der Buchse verschiebbar gelagert. Durch die spielarme Führung ist der Grundkörper in einer eingestellten Verschiebeposition in der Buchse mittels Kontakt- beziehungsweise Reibungskräften sicher gehalten, sodass keine weiteren Fixiermittel vorgesehen werden müssen.

Die Erfindung wird im Folgenden anhand der Zeichnungen erläutert. Es zeigen:
- Figur 1:: Ausführungsbeispiel des erfindungsgemäßen Sportgerätesystems.
- Figur 2:: Vergrößerte Darstellung eines Ausschnitts der Anordnung gemäß Figur 1.
- Figur 3a - c:: Unterschiedliche Darstellungen eines Ausführungsbeispiels des erfindungsgemäßen Verschlusssystems.
- Figur 4:: Explosionsdarstellung von Vorrichtungskomponenten einer Standvorrichtung des Sportgerätesystems gemäß Figur 1.
- Figur 5:: Einzeldarstellung von Verbindungselementen des Sportgerätesystems gemäß Figur 1.

Figur 1 zeigt ein Ausführungsbeispiel des erfindungsgemäßen Sportgerätesystems 1. Das Sportgerätesystem 1 weist mehrere Standvorrichtungen 2a, 2b, 2c auf, wobei im vorliegenden Fall eine erste Standvorrichtung 2a mit einer geringeren Bauhöhe und zwei Standvorrichtungen 2b, 2c mit einer größeren Bauhöhe vorgesehen sind.

Figur 2 zeigt einen Ausschnitt der Anordnung gemäß Figur 1 mit der eine kleinere Bauhöhe aufweisenden Standvorrichtungen 2a.

Die Standvorrichtungen 2a, 2b sind so aufgestellt, dass jeweils zwei Standvorrichtungen 2a, 2b mit parallel in Abstand zueinander angeordneten Seitenwände gegenüberliegend. Zwischen diesen gegenüberliegenden Seitenwänden zweier Standvorrichtungen 2a, 2b ist ein Sportgerät befestigt. Im vorliegenden Fall sind alle Sportgeräte in Form von Stangen 3 ausgebildet, an welchen ein Benutzer unterschiedliche Sportübungen ausführen kann. Generell können auch andere Sportgeräte wie Turnbalken, Leitern und dergleichen vorhanden sein.

Zur Befestigung der Sportgeräte sind an den Außenseiten der Seitenwände der Standvorrichtungen 2a, 2b Aufnahmeschienen 4 montiert, wie besonders deutlich aus Figur 2 ersichtlich. Im vorliegenden Fall verlaufen die Längsachsen aller Aufnahmeschienen 4 der Standvorrichtungen 2a, 2b in horizontaler Richtung. Prinzipiell können die Längsachsen der Aufnahmeschienen 4 auch in Neigungswinkeln zur Horizontalen verlaufen.

Jeweils eine Stange 3 und zwei Aufnahmeschienen 4, zwischen welchen die Stange 3 fixiert wird, bilden das erfindungsgemäße Verschlusssystem 6, das in den Figuren 3a, 3b, 3c dargestellt ist.

Figur 3a zeigt die Stange 3 des Verschlusssystems 6 mit jeweils einem Kopfteil 7a, 7b an jedem längsseitigen Ende des Stangenkörpers 3a der Stange 3, wobei der Stangenkörper 3a von einem Rohr gebildet ist. Die Kopfteile 7a, 7b sind zur Fixierung an einer Aufnahmeschiene 4 ausgebildet, wobei der Übersichtlichkeitshalber in Figur 3a nur eine der beiden Aufnahmeschienen 4 dargestellt ist.

Die vordere Stirnseite jedes Kopfteils 7a, 7b ist zur Fixierung in der Aufnahmeschiene 4 ausgebildet.

Die Kopfteile 7a, 7b sind an längsseitigen Enden des Stangenkörpers 3a gelagert. Während das Kopfteil 7b fest mit dem Stangenkörper 3a verbunden ist, ist das Kopfteil 7a über einen Teleskop-Mechanismus an den Stangenkörper 3a angekoppelt.

Die Komponenten des Teleskop-Mechanismus sind in Figur 3b dargestellt.

Dieser umfasst eine hohlzylindrische, aus Kunststoff bestehende Buchse 9, die fest mit dem Stangenkörper 3a verbunden ist.

Weiterhin ist ein Teleskopelement 10 vorgesehen. Das Teleskopelement 10 weist einen zylindrischen Grundkörper 10a und ein Endstück 10b, dessen Außendurchmesser größer ist als der Durchmesser des Grundkörpers 10a, auf.

Im Endstück 10b befindet sich eine Bohrung 11, die mit einer Bohrung 12 im Kopfteil 7a korrespondiert.

Zur Verriegelung des Kopfteils 7a wird ein nicht dargestelltes Verriegelungselement in die Bohrungen 11, 12 eingeführt, wenn das Endstück 10b des Teleskopelements 10 in den Hohlraum des Kopfteils 7a eingeführt ist.

Weiterhin kann der Grundkörper 10a des Teleskopelements 10 in axialer Richtung in der Buchse 9 verschoben werden, wodurch eine Längenanpassung der Stange 3 erfolgt, damit sie zwischen zwei Aufnahmeschienen 4 gehalten ist.

Dabei ist der Grundkörper 10a des Teleskopelements 10 spielarm in der Buchse 9 geführt, sodass durch Kontakt- beziehungsweise Reibungskräfte der Grundkörper 10a stabil in der Buchse 9 gehalten ist. Nach einer Axialverstellung des Grundkörpers 10a in der Buchse 9 braucht dieser somit nicht mehr mit separaten Fixiermitteln fixiert werden.

Zur Montage der Stange 3 zwischen zwei Standvorrichtungen 2a, 2b werden zunächst die Teleskop-Mechanismen eingefahren, sodass die Stange 3 bequem mit ausreichend Spiel zwischen die Standvorrichtungen 2a, 2b eingebracht werden kann.

Dann wählt der Benutzer aus, an welchem Ort der Aufnahmeschiene 4 die Stange 3 befestigt werden soll.

Zur Befestigung der Stange 3 aus den Standvorrichtungen 2a, 2b werden die Teleskop-Mechanismen der Stange 3 ausgefahren, sodass das Kopfteil 7a in Eingriff mit der Aufnahmeschiene 4 ist.

Erfindungsgemäß besteht jede Standvorrichtung 2a, 2b des Sportgerätesystems 1 aus einer Anzahl von Vorrichtungskomponenten, die aus einem Bausatz ausgewählt werden, um so Standvorrichtungen 2a, 2b in unterschiedlichen Größen und Geometrien ausbilden zu können. Die Montage oder Demontage einer Standvorrichtung 2a, 2b erfolgt werkzeuglos.

Wie die Figuren 1 und 2 zeigen, weist eine Standvorrichtung 2a, 2b, 2c als Vorrichtungskomponente eine Bodenplatte 13 und mehrere Wandelemente 14a, 14b, 14c auf, welche mittels Verbindungselementen 15a, 15b, 15c als weiteren Vorrichtungskomponenten miteinander verbunden werden.

Die Bodenplatten 13 und die Wandelemente 14a, 14b, 14c bestehen im vorliegenden Fall aus Holz, die Verbindungselemente 15a, 15b, 15c bestehen aus einem metallischen Werkstoff.

Die Bodenplatte 13 ist rechteckförmig ausgebildet, weist eine im Wesentlichen konstante Wandstärke auf und bildet eine Auflage für darauf montierbare Wandelemente 14a, 14b, 14c.

Auch die Wandelemente 14a, 14b, 14c bilden rechteckförmige, plattenförmige Elemente mit im Wesentlichen konstanten Wandstärken aus.

Im vorliegenden Fall sind zwei unterschiedliche Typen von Wandelementen 14a, 14b zur Ausbildung von Seitenwänden der Standvorrichtungen 2a, 2b vorgesehen.

Ein weiterer Typ eines Wandelements 14c bildet eine Decke einer Standvorrichtung 2a, 2b aus.

Schließlich ist ein nicht dargestellter Typ eines Wandelements vorgesehen, der eine Zwischenwand zwischen zwei übereinander angeordneten Wandelementen 14a, 14b bildet, wobei die übereinander angeordneten Wandelemente 14a, 14b Seitenwände einer zweistöckigen Standvorrichtung 2a, 2b ausbilden.

In jeder Bodenplatte 13 sind nicht dargestellte Rollen integriert. In Ihren Ruhestellungen sind die Rollen vollständig in der jeweiligen Bodenplatte 13 integriert, sodass die Bodenplatte 13 auf einer Unterlage fest gelagert werden kann. Mittels eines ebenfalls nicht dargestellten Hebels, der beispielsweise an einem eine Seitenwand ausbildenden Wandelement 14a, 14b nach außen ausmündet, kann ein Verstellmechanismus betätigt werden, mit dem die Rollen aus der Ruhestellung in eine Verfahrstellung eingebracht werden können. Natürlich können die Rollen auch mit dem Hebel wieder aus der Verfahrstellung in die Ruhestellung eingebracht werden. In der Verfahrstellung stehen die Rollen nach unten über die Bodenplatte 13 hervor, sodass dann die jeweilige Standvorrichtung ohne großen Kraftaufwand verfahren werden kann.

Die einzelnen Vorrichtungskomponenten zur Ausbildung der Standvorrichtungen sind in Figur 4 in einer Explosionsdarstellung dargestellt.

Wie aus Figur 4 ersichtlich, weisen die Wandelemente 14a, 14b, 14c in ihren Eckbereichen Ausformungen 14', 14" auf, die an die zugeordneten Verbindungselemente 15a, 15b, 15c angepasst sind, sodass die Verbindungselemente 15a, 15b, 15c dort aufgesteckt werden können.

An der Oberseite der Bodenplatte 13 mündet eine rillenförmige Aussparung 16 aus, in welche ein Verbindungselement 15c einsteckbar ist. Die rillenförmige Aussparung 16 läuft in Umfangsrichtung der Bodenplatte 13 um.

In der Bodenplatte 13 ist ein aus einem metallischen Werkstoff bestehendes Flächenelement integriert, das sich insbesondere über den Bereich der rillenförmigen Aussparung 16 erstreckt.

Weiterhin ist auch in dem die Decke bildenden Wandelement 14c ein aus einem metallischen Werkstoff bestehendes Flächenelement integriert, das sich insbesondere über die Randbereiche des Wandelements 14c erstreckt.

Vorteilhaft bestehen die Flächenelemente aus verzinntem Blech.

Korrespondierend hierzu sind im Bereich der oberen und unteren Ränder die Seitenwände bildenden Wandelemente 14a, 14b nicht dargestellte Magnete eingearbeitet.

Werden beim Zusammenbau die Wandelemente 14a, 14b mit der Bodenplatte 13 und der Decke verbunden, wirken die Magnetkräfte auf die metallischen Flächenelemente, sodass die Wandelemente 14a, 14b stabil in ihren Sollpositionen relativ zur Bodenplatte 13 und zu der Decke gehalten sind.

Figur 5 zeigt die unterschiedlichen Typen der Verbindungselemente 15a, 15b, 15c.

Alle Verbindungselemente 15a, 15b, 15c weisen Aufnahmen 17 auf, in welche Wandelemente 14a, 14b, 14c mit ihren Ausformungen 14', 14" einsteckbar sind. Die Aufnahmen 17 bestehen jeweils aus zwei parallel in Abstand zueinander orientierten Wandsegmenten 17a, 17b.

Ein erstes Verbindungselement 15a weist zwei im rechten Winkel zueinander verlaufende identische Aufnahmen 17 auf, die an ihrer Oberseite durch ein Deckenelement 18 abgeschlossen sind.

Diese Verbindungselemente 15a bilden den oberen Abschluss der Standvorrichtung 2a, 2b, 2c und verbinden jeweils zwei Seitenwände ausbildende Wandelemente 14a, 14b und fixieren zudem mit dem Deckenelement 18 ein eine Decke der Standvorrichtung 2a, 2b, 2c bildendes Wandelement 14c.

Die Verbindungselemente 15b werden nur zur Ausbildung der zweistöckigen Standvorrichtung 2b benötigt. Das Verbindungselement 15b weist zwei übereinander angeordnete, durch einen Steg 19 getrennte Paare von Aufnahmen 17 auf, wobei bei jedem Paar die Aufnahmen 17 im rechten Winkel zueinander verlaufen. Dieses Verbindungselement 15b dient zur Fixierung von übereinander liegenden Wandelementen 14a, 14b.

Die Verbindungselemente 15c dienen zur Fixierung von Wandelementen 14a, 14b und der Bodenplatte 13. Zur Fixierung der Wandelemente 14a, 14b weist das Verbindungselement 15c zwei im rechten Winkel verlaufende Aufnahmen 17 auf. An den Unterseiten der Aufnahmen 17 mündet nach außen eine Lasche 20 aus. Die Laschen 20 der Verbindungselemente 15c werden in die rillenförmige Aussparung 16 der Bodenplatte 13 eingesteckt, sodass die Verbindungselemente 15c die Bodenplatte 13 mit Wandelementen 14a, 14b verbinden.

### Bezugszeichenliste

- (1): Sportgerätesystem
- (2a, b, c): Standvorrichtung
- (3): Stange
- (3a): Stangenkörper
- (4): Aufnahmeschiene
- (6): Verschlusssystem
- (7a, b): Kopfteil
- (9): Buchse
- (10): Teleskopelement
- (10a): Grundkörper
- (10b): Endstück
- (11): Bohrung
- (12): Bohrung
- (13): Bodenplatte
- (14a, b, c): Wandelement
- (14', 14"): Ausformung
- (15a, b, c): Verbindungselement
- (16): Aussparung
- (17): Aufnahme
- (17a, b): Wandsegment
- (18): Deckenelement
- (19): Steg
- (20): Lasche

## Patentansprüche

1. Sportgerätesystem (1) mit wenigstens zwei kastenartigen Standvorrichtungen (2a, b, c) und wenigstens einem, zwischen zwei in Abstand zueinander angeordneten Standvorrichtungen (2a, b, c) befestigbarem, Sportgerät, wobei jede Standvorrichtung (2a, b, c) aus einer einen Bausatz bildenden, werkzeuglos montierbaren Vorrichtungskomponenten besteht, wobei durch eine Auswahl von Vorrichtungskomponenten aus dem Bausatz die Größe und Geometrie einer Standvorrichtung (2a, b, c) vorgebbar ist, **dadurch gekennzeichnet, dass** als Vorrichtungskomponenten plattenförmige Wandelemente (14a, b, c) in unterschiedlichen Größen und Verbindungselemente (15a, b, c), welche zur Verbindung von Wandelementen (14a, b, c) ausgebildet sind, vorgesehen sind und dass als Sportgeräte Stangen (3) vorgesehen sind, wobei die Stangen (3) als Teleskopstangen ausgebildet sind, wobei an wenigstens einem längsseitigen Ende einer Stange (3) ein Teleskop-Mechanismus vorgesehen ist, dessen einziger Bewegungsfreiheitsgrad in Längsrichtung der Stange (3) verläuft.

2. Sportgerätesystem (1) nach Anspruch 1, **dadurch gekennzeichnet, dass** erste Wandelemente (14a, b) Seitenwände und weitere Wandelemente (14c) Decken von Standvorrichtungen (2a, b, c) bilden, und/oder als Vorrichtungskomponenten Bodenplatten (13) in unterschiedlichen Größen vorgesehen sind.

3. Sportgerätesystem (1) nach Anspruch 2, **dadurch gekennzeichnet, dass** in jeder Bodenplatte (13) und jeder Decke ein aus einem metallischen Werkstoff bestehendes Flächenelement integriert ist, und dass korrespondierend hierzu im Bereich der oberen und unteren Ränder der Seitenwände Magnete integriert sind.

4. Sportgerätesystem (1) nach Anspruch 3, **dadurch gekennzeichnet, dass** bei Zusammenbau einer Standvorrichtung (2a, b, c) durch Magnetkräfte der Magneten, die auf die Flächenelemente wirken, die Seitenwände in Sollpositionen relativ zur Decke und zur Bodenplatte (13) gehalten sind.

5. Sportgerätesystem (1) nach einem der Ansprüche 2 bis 4, **dadurch gekennzeichnet, dass** die Wandelemente (14a, b, c) und die Bodenplatten (13) aus Holz bestehen.

6. Sportgerätesystem (1) nach einem der Ansprüche 2 bis 5, **dadurch gekennzeichnet, dass** die Verbindungselemente (15a, b, c) Steckverbindungen ausbilden, wobei Verbindungselemente (15a, b, c) Aufnahmen (17) aufweisen, in welche Segmente von Wandelementen (14a, b, c) einsteckbar sind, und wobei Verbindungselemente (15a, b, c) Laschen (20) aufweisen, die in Aufnahmen (17) von Bodenplatten (13) einsteckbar sind.

7. Sportgerätesystem (1) nach einem der Ansprüche 1 bis 6, **dadurch gekennzeichnet, dass** an den Standvorrichtungen (2a, b, c) Aufnahmeschienen (4) zur Lagerung der Sportgeräte vorgesehen sind, welche in gleichen oder in unterschiedlichen Orientierungen an den Standvorrichtungen (2a, b, c) anbringbar sind.

8. Sportgerätesystem (1) gemäß einem der Ansprüche 1 bis 7, **dadurch gekennzeichnet, dass** ein Verschlusssystem (6) mit einer Stange (3) und zwei Aufnahmeschienen (4) vorgesehen ist, wobei an den längsseitigen Enden der Stange (3) jeweils ein Kopfteil (7a, b) vorgesehen ist, welches zur Fixierung an einer Aufnahmeschiene (4) ausgebildet ist, wobei dass ein Kopfteil (7a) einen Teleskop-Mechanismus mit einem in einer Buchse (9) stufenlos verstellbaren Teleskopelement (10) aufweist.

9. Sportgerätesystem (1) nach Anspruch 8, **dadurch gekennzeichnet, dass** ein zweites Kopfteil (7b) fest mit einem Stangenkörper (3a) der Stange (3) verbunden ist.

10. Sportgerätesystem (1) nach einem der Ansprüche 8 oder 9, **dadurch gekennzeichnet, dass** das Teleskopelement (10) einen spielarm in der Buchse (9) geführten Grundkörper (10a) aufweist.

11. Sportgerätesystem (1) nach Anspruch 10, **dadurch gekennzeichnet, dass** der Grundkörper (10a) in axialer Richtung in der Buchse (9) verschiebbar gelagert ist.

12. Sportgerätesystem (1) nach einem der Ansprüche 10 oder 11, **dadurch gekennzeichnet, dass** das Teleskopelement (10) ein an den Grundkörper (10a) anschließendes Endstück (10b) aufweist, das im Kopfteil (7a) gelagert ist, wobei insbesondere ein Verriegelungselement vorgesehen ist, welches in Bohrungen (11, 12) des Endstücks (10b) und des Kopfteils (7a) einführbar ist.

## Claims

1. A sports equipment system (1) with at least two box-like stand devices (2a, b, c) and at least one piece of sports equipment which can be fastened between two stand devices (2a, b, c) arranged at a distance from one another, wherein each stand device (2a, b, c) consists of a device component which forms a kit and can be assembled without tools, wherein the size and geometry of a stand device (2a, b, c) can be predetermined by selecting device components from the kit, **characterised in that in that** plate-shaped wall elements (14a, b, c) in different sizes and connecting elements (15a, b, c) are provided, which are designed for connecting wall elements (14a, b, c), are provided as device components, and **in that** bars (3) are provided as sports equipment, the bars (3) being designed as telescopic bars, a telescopic mechanism being provided at at least one longitudinal end of a bar (3), the only degree of freedom of movement of which extends in the longitudinal direction of the bar (3).

2. A sports equipment system (1) according to claim 1, **characterised in that** first wall elements (14a, b) form side walls and further wall elements (14c) form ceilings of stand devices (2a, b, c), and/or base plates (13) of different sizes are provided as device components.

3. A sports equipment system (1) according to claim 2, **characterised in that** a surface element consisting of a metallic material is integrated in each base plate (13) and each ceiling, and **in that** magnets are integrated correspondingly thereto in the region of the upper and lower edges of the side walls.

4. A sports equipment system (1) according to claim 3, **characterised in that**, when a stand device (2a, b, c) is assembled, the side walls are held in nominal positions relative to the ceiling and to the base plate (13) by magnetic forces of the magnets acting on the surface elements.

5. A sports equipment system (1) according to one of claims 2 to 4, **characterised in that** the wall elements (14a, b, c) and the base plates (13) are made of wood.

6. A sports equipment system (1) according to one of claims 2 to 5, **characterised in that** the connecting elements (15a, b, c) form plug-in connections, wherein connecting elements (15a, b, c) have receptacles (17) into which segments of wall elements (14a, b, c) can be inserted, and wherein connecting elements (15a, b, c) have tabs (20) which can be inserted into receptacles (17) of base plates (13).

7. A sports equipment system (1) according to one of claims 1 to 6, **characterised in that** mounting rails (4) are provided on the stand devices (2a, b, c) for mounting the sports equipment, which rails can be attached to the stand devices (2a, b, c) in the same or in different orientations.

8. A sports equipment system (1) according to one of claims 1 to 7, **characterised in that** a locking system (6) with a rod (3) and two mounting rails (4) is provided, wherein a head part (7a, b) is provided at each of the longitudinal ends of the rod (3), which head part is designed for fixing to a mounting rail (4), wherein one head part (7a) has a telescopic mechanism with a telescopic element (10) which is continuously adjustable in a bushing (9).

9. A sports equipment system (1) according to claim 8, **characterised in that** a second head part (7b) is firmly connected to a rod body (3a) of the rod (3).

10. A sports equipment system (1) according to one of claims 8 or 9, **characterised in that** the telescopic element (10) has a base body (10a) guided with little play in the bushing (9).

11. A sports equipment system (1) according to claim 10, **characterised in that** the base body (10a) is mounted so as to be displaceable in the axial direction in the bushing (9).

12. A sports equipment system (1) according to one of claims 10 or 11, **characterised in that** the telescopic element (10) has an end piece (10b) which adjoins the base body (10a) and is mounted in the head part (7a), wherein in particular a locking element is provided which can be inserted into bores (11, 12) in the end piece (10b) and the head part (7a).

## Revendications

1. Système d'appareil de sport (1) avec au moins deux dispositifs de support en forme de boîte (2a, b, c) et au moins un appareil de sport qui peut être fixée entre deux dispositifs de support (2a, b, c) disposés à une certaine distance l'un de l'autre, dans lequel chaque dispositif de support (2a, b, c) consiste en un composant de dispositif qui forme un kit et peut être assemblé sans outils, dans lequel la taille et la géométrie d'un dispositif de support (2a, b, c) peuvent être prédéterminées en sélectionnant des composants de dispositif dans le kit, **caractérisé en ce que** des éléments de paroi en forme de plaque (14a, b, c) de différentes tailles et des éléments de liaison (15a, b, c) conçus pour relier les éléments de paroi (14a, b, c) sont fournis en tant que composants de dispositif, et **en ce que** des barres (3) sont fournies en tant qu'équipement sportif, les barres (3) étant conçues comme des barres télescopiques, un mécanisme télescopique étant prévu à au moins une extrémité longitudinale d'une barre (3), dont le seul degré de liberté de mouvement s'étend dans la direction longitudinale de la barre (3).

2. Système d'appareil de sport (1) selon la revendication 1, **caractérisé en ce que** les premiers éléments de paroi (14a, b) forment des parois latérales et d'autres éléments de paroi (14c) forment des plafonds de dispositifs de support (2a, b, c), et/ou des plaques de base (13) de différentes tailles sont prévues en tant que composants du dispositif.

3. Système d'appareil de sport (1) selon la revendication 2, **caractérisé en ce qu'**un élément de surface constitué d'un matériau métallique est intégré dans chaque plaque de base (13) et dans chaque plafond, et **en ce que** des aimants y sont intégrés de manière correspondante dans la zone des bords supérieurs et inférieurs des parois latérales.

4. Système d'appareil de sport (1) selon la revendication 3, **caractérisé en ce que**, lorsqu'un dispositif de support (2a, b, c) est assemblé, les parois latérales sont maintenues dans des positions nominales par rapport au plafond et à la plaque de base (13) par les forces magnétiques des aimants agissant sur les éléments de surface.

5. Système d'appareil de sport (1) selon l'une des revendications 2 à 4, **caractérisé en ce que** les éléments de paroi (14a, b, c) et les plaques de base (13) sont en bois.

6. Système d'appareil de sport (1) selon l'une des revendications 2 à 5, **caractérisé en ce que** les éléments de connexion (15a, b, c) forment des connexions enfichables, les éléments de connexion (15a, b, c) ayant des réceptacles (17) dans lesquels des segments d'éléments muraux (14a, b, c) peuvent être insérés, et les éléments de connexion (15a, b, c) ayant des languettes (20) qui peuvent être insérées dans les réceptacles (17) des plaques de base (13).

7. Système d'appareil de sport (1) selon l'une des revendications 1 à 6, **caractérisé en ce que** des rails de montage (4) sont prévus sur les dispositifs de support (2a, b, c) pour le montage de l'équipement sportif, lesquels rails peuvent être fixés aux dispositifs de support (2a, b, c) dans la même orientation ou dans des orientations différentes.

8. Système d'appareil de sport (1) selon l'une des revendications 1 à 7, **caractérisé en ce qu'**un système de verrouillage (6) avec une tige (3) et deux rails de montage (4) est prévu, dans lequel une partie de tête (7a, b) est prévue à chacune des extrémités longitudinales de la tige (3), laquelle partie de tête est conçue pour être fixée à un rail de montage (4), dans lequel une partie de tête (7a) a un mécanisme télescopique avec un élément télescopique (10) qui est réglable en continu dans une douille (9).

9. Système d'appareil de sport (1) selon la revendication 8, **caractérisé en ce qu'**une second partie de tête (7b) est fermement reliée à un corps de tige (3a) de la tige (3).

10. Système d'appareil de sport (1) selon l'une des revendications 8 ou 9, **caractérisé en ce que** l'élément télescopique (10) a un corps de base (10a) guidé avec peu de jeu dans la douille (9).

11. Système d'appareil de sport (1) selon la revendication 10, **caractérisé en ce que** le corps de base (10a) est monté de manière à pouvoir être déplacé dans la direction axiale dans la douille (9).

12. Système d'appareil de sport (1) selon l'une des revendications 10 ou 11, **caractérisé en ce que** l'élément télescopique (10) comporte un embout (10b) qui jouxte le corps de base (10a) et est monté dans la partie de tête (7a), dans lequel est notamment prévu un élément de verrouillage qui peut être inséré dans les alésages (11, 12) de l'embout (10b) et de la partie de tête (7a).
